# EUROPÄISCHE PATENTSCHRIFT

(11) **EP 0 237 941 B1**
(45) Veröffentlichungstag und Bekanntmachung des Hinweises auf die Patenterteilung: **08.08.1990**
(21) Anmeldenummer: 87103514.3
(22) Anmeldetag: 11.03.1987
(51) Int. Cl.: A61G 11/00

(54) **Inkubator**
Incubator
Couveuse

(30) Priorität: 19.03.1986 DE 3609147
(43) Veröffentlichungstag der Anmeldung: 23.09.1987
(73) Patentinhaber: Drägerwerk Aktiengesellschaft, 23542 Lübeck (DE)
(72) Erfinder: Milani, Francesco, CH-6512 Giubiasco (CH); Franz, Wolfgang, D-2400 Lübeck (DE); Geier, Michael, D-2400 Lübeck (DE); Koch, Joachim, Dr., D-2411 Hollenbek (DE)

(56) Entgegenhaltungen:
- DE-B- 1 256 354
- DE-B- 1 276 292
- US-A- 2 720 387
- US-A- 3 158 150

## Beschreibung

Die Erfindung betrifft einen Inkubator nach dem Oberbegriff des Anspruchs 1.

Inkubatoren sind in verschiedenen Ausführungsformen, u.a. durch die DE-OS 1 276 292 bekannt. Dabei befindet sich auf einem Unterteil eine Auflagefläche, und der Innenraum des Inkubators ist durch eine durchsichtige Abdeckhaube abgeschlossen. Die Atmosphäre des Innenraums, welche hinsichtlich bestimmter Voraussetzungen wie Temperatur, Sauerstoffgehalt und Feuchtigkeit, festgelegt wird, bleibt gegenüber dem Umgebungsraum abgeschlossen. Zur Durchführung von Behandlungs-und Pflegemaßnahmen sind Eingriffsausnehmungen, jeweils paarweise, angeordnet, die jedoch wegen der erforderlichen Aufrechterhaltung der Innenraumatmosphäre auch in geöffnetem Zustand nur eine relativ kleine Durchlaßfläche freigeben sollen. Die Forderung nach geringer Durchlaßfläche der Eingriffsausnehmungen steht im Gegensatz zu dem Bedürfnis, einen genügenden Bewegungsfreiraum für die eingreifenden Hände und Arme und eine gute Erreichbarkeit aller wesentlichen Bereiche des Innenraums zu erzielen.

In der DE-A 1 256 354 ist ein Verschluß für Handdurchgriffsöffnungen an Inkubatoren beschrieben, die einen rechteckig geformten Durchgriffsquerschnitt aufweisen. Dadurch wird zwar die Bewegungsfreiheit längs einer waagerecht angeordneten Liegefläche erweitert, jedoch handelt man sich den Nachteil ein, daß der Öffnungsquerschnitt gegenüber einem kreisrunden Querschnitt unnötig vergrößert wird, so daß bei geöffnetem Verschluß übermäßig viel angewärmte Inkubatorinnenluft in die Umgebung austritt.

Die Erfindung geht von der Aufgabenstellung aus, einen Inkubator der eingangs genannten Art hinsichtlich seiner Eingriffsausnehmungen so auszubilden, daß ein großer Arbeitsbereich im Innenraum bei relativ geringer Durchlaßfläche erreicht werden kann. Die Lösung der Aufgabe ist in den kennzeichnenden Merkmalen des Anspruchs 1 angegeben.

Eine solche Kontur der Eingriffsausnehmungen ergibt gegenüber den bekannten kreisförmigen bzw. elliptischen Eingriffsausnehmungen bei gleicher Durchlaßfläche einen günstigeren weiten Arbeitsbereich im Innenraum.

Da die Eingriffsausnehmungen abgerundete Dreiecksform mit im wesentlichen waagerecht liegenden Basiskanten aufweisen, lassen sich Behandlungs- und Pflegemaßnahmen auch bei aufgerichtetem Oberkörper bzw. erhöhter Beinlage des Prämaturen bei entsprechend gekippter Auflagefläche einwandfrei durchführen.

Da die Abdeckhaube und die Klappen aus durchsichtigem Material bestehen, erscheint es ferner zweckmäßig, an jeder Klappe das Scharnier und das Verschlußelement zum Verriegeln in der Schließstellung auf der gleichen Klappenseite anzuordnen. Dadurch wird eine möglichst geringe Sichtbehinderung erreicht. Außerdem liegen damit die Bedienungselemente zum Öffnen der Klappen durch eine vor dem Inkubator stehende Person ergonomisch richtig direkt vor dem rechten bzw. linken Arm, Hand oder Ellenbogen, je nachdem, wie die Klappe nach freiem Wunsch des Bedienenden geöffnet werden soll. Eine zweckmäßige Formgestaltung kann vorsehen, daß die Scharniere und die Rastelemente an dem vom Schnittpunkt der Längsachsen maximal entfernt liegenden Umfangsbereich und dort unterhalb des Schnittpunktes der Längsachsen mit den Klappen angeordnet sind. Dadurch wird der zentrale Sichtbereich auf den im Inkubator liegenden Patienten nicht durch Verschlußelemente beeinträchtigt.

Damit die Klappen beim Öffnen in einer den Eingriff nicht behindernden Freigabestellung festgehalten werden, erscheint es ferner zweckmäßig, die Drehachsen der Klappen so anzuordnen, daß sie in Aufwärtsrichtung von der Seitenwandfläche weg und zu deren Außenkanten hin geneigt angeordnet sind. Bei dieser Anordnung der Drehachsen ergibt sich nach Entriegeln der Verschlußelemente ein automatisches Aufschwenken der Klappen mittels Schwerkraft. Weiter ergibt sich dadurch eine stabile Öffnungsstellung der Klappen, deren Öffnungswinkel bei ca. 135_{°} liegt, wobei ein Anschlagen der Klappen an die Seitenwand vermieden wird. Eine Randdichtung im Umfangsbereich der Eingriffsausnehmungen kann zweckmäßigerweise so ausgebildet werden, daß ein hier angebrachter gummielastischer Wulst den Öffnungsvorgang der Klappen unterstützt.

In der Zeichnung ist ein Ausführungsbeispiel des Gegenstandes der Erfindung schematisch dargestellt; es zeigen:
Fig. 1 eine Vorderansicht eines Inkubators,
Fig. 2 eine Ausschnittsdarstellung einer Klappe mit Scharnier und Verriegelung bei einem Inkubator nach Fig. 1,
Fig. 3 den Schnitt AB von Fig. 2,
Fig. 4 einen Schnitt durch das Verschlußelement einer Klappe.

In Fig. 1 ist ein Unterteil (1) erkennbar, auf dem ein Auflagebett (2) zur Aufnahme von Prämaturen befestigt ist. Ein Kopfteil (3) und ein Fußteil (4) des Auflagebettes (2) sind in bekannter Weise höhenverstellbar und kippbar

Das Auflagebett (2) ist mit einer durchsichtigen Abdeckhaube (5) abgedeckt, welche zwei Klappen (6,7) aufweist, die Eingriffsausnehmungen (8,9) abdecken. Im Randbereich der Eingriffsausnehmungen (8,9) sind gummielastische Wulstdichtungen (10,11) vorgesehen.

Die in abgerundeter Dreiecksform gestalteten Eingriffsausnehmungen (8,9) schließen zwischen ihren Längsachsen (a,b) einen stumpfen Winkel (a) von etwa 120_{°} ein. Die sie abdeckenden Klappen (6,7) sind, wie in Fig. 2 deutlich erkennbar, an Scharnierteilen (12,13) befestigt. Die Drehachse (D) des aus den Scharnierteilen (12,13) bestehenden Scharniers ist in Aufwärtsrichtung von der Seitenwandfläche der Abdeckhaube weg nach vorn (Winkely z.B. 5_{°}) und zusätzlich zu den Außenkanten der Seitenwandfläche hin (Winkel β z.B. 5_{°}) geneigt. Dadurch ergibt sich ein automatisches Aufschwenken der Klappe nach dem Entriegeln und eine rastähnliche Lageorientierung der Klappe in der Öffnungsstellung.

Neben den Scharnierteilen (12,13) befindet sich ein Verschlußelement zur Sicherung der Schließstellung, welches in Fig. 4 näher dargestellt ist. Dieses Verschlußelement besteht aus einem an der Seitenwandfläche der Abdeckhaube (5) mit vertikaler Schwenkachse gelagerten Kipphebel (14), welcher die Klappe (6) durch eine Ausnehmung (15) hintergreift. Beim Zustellen der Klappe (6) greift der Haken (16) hinter die Außenfläche der Klappe (6). Der Haken (16) ist zwischen der Schwenkachse (D) der Klappe (6) und der Kippachse (17) des Kipphebels (14) angeordnet. Dadurch wird bei einem Versuch, die Klappe (6) von innen zu öffnen, die Verriegelungswirkung noch verstärkt. Zum Lösen der Verriegelung wird der Kipphebel (14) gegen eine Feder (18) gedrückt.

An der Klappe (7) sind ein Scharnier und ein Verschlußelement gleicher Anordnung vorgesehen.

## Patentansprüche

1. Inkubator, bei dem in mindestens einer im wesentlichen vertikalen Seitenwandfläche einer durchsichtigen Abdeckhaube (5) zwei mit Scharnier (12, 13) und Verschlußelement (14, 15) versehene Klappen (6, 7) zum Verschließen von längsgestreckten Eingriffsausnehmungen (8, 9) angeordnet sind, dadurch gekennzeichnet, daß die Eingriffsausnehmungen (8, 9) zu einer abgerundeten Dreiecksform mit im wesentlichen waagerecht liegenden Basiskanten ausgebildet sind, und daß ihre Längsachsen (a, b) nach oben einen stumpfen Winkel (a) einschließen.

2. Inkubator nach Anspruch 1, dadurch gekennzeichnet, daß an beiden Klappen (6, 7) das Scharnier (12, 13) und das Verschlußelement (14, 15) auf der gleichen Klappenseite angeordnet sind.

3. Inkubator nach Anspruch 2, dadurch gekennzeichnet, daß die Scharniere (12, 13) und die Verschlußelemente (14, 15) an dem vom Schnittpunkt der Längsachsen (a, b) maximal entfernt liegenden Umfangsbereich und dort unterhalb des Schnittpunktes der Längsachsen (a, b) mit den Klappen (6, 7) angeordnet sind.

4. Inkubator nach Anspruch 3, dadurch gekennzeichnet, daß die Drehachsen (D) der Klappen (6, 7) in Aufwärtsrichtung von der Seitenwandfläche weg und zu den Außenkanten der Seitenwandfläche hin geneigt angeordnet sind.

## Claims

1. Incubator in which, in at least one substantially vertical side wall surface of a transparent cover (5), there are arranged two flaps (6, 7) provided with a hinge (12, 13) and a locking element (14, 15) for locking elongated access openings (8, 9), characterised in that the access openings (8, 9) are formed in a rounded triangular shape with substantially horizontal base edges, and in that their longitudinal axes (a, b) enclose upwards an obtuse angle (a).

2. Incubator according to claim 1, characterised in that, on the two flaps (6, 7), the hinge (12, 13) and the locking element (14, 15) are arranged on the same flap side.

3. Incubator according to claim 2, characterised in that the hinges (12, 13) and the locking elements (14, 15) are arranged on the peripheral region which is situated at a maximum distance from the point of intersection of the longitudinal axes (a, b), and below the point of intersection of the longitudinal axes (a, b) with the flaps (6, 7).

4. Incubator according to claim 3, characterised in that the axes of rotation (D) of the flaps (6, 7) are arranged so that they are inclined, in the upward direction, away from the side wall surface, and towards the outer edges of the side wall surface.

## Revendications

1. Couveuse, dans laquelle deux clapets (6, 7) avec charnière (12, 13) et élément de fermeture (14, 15), destinés à fermer des ouvertures d'accès oblongues (8, 9), sont disposés dans au moins une face de paroi latérale sensiblement verticale d'un capot de recouvrement transparent (5), caractérisée en ce que les ouvertures d'accès (8, 9) sont réalisées sous une forme triangulaire arrondie avec des bords de base disposés sensiblement horizontalement, et en ce que leurs axes longitudinaux (a, b) forment vers le haut un angle obtus (a).

2. Couveuse selon la revendication 1, caractérisée en ce que, sur les deux clapets (6, 7), la charnière (12, 13) et l'élément de fermeture (14, 15) sont disposés du même côté du clapet.

3. Couveuse selon la revendication 2, caractérisée en ce que des charnières (12, 13) et les éléments de fermeture (14, 15) sont disposés sur la région périphérique la plus éloignée du point d'intersection des axes longitudinaux (a, b), et y sont disposées en dessous du point d'intersection des axes longitudinaux (a, b) avec les clapets (6, 7).

4. Couveuse selon la revendication 3, caractérisée en ce que les axes de rotation (D) des clapets (6, 7) sont disposés inclinés en s'éloignant vers le haut de la face de paroi latérale et vers les bords extérieurs de la face de paroi latérale.
